# EUROPÄISCHE PATENTSCHRIFT

(11) **EP 1 281 479 B1**
(45) Veröffentlichungstag und Bekanntmachung des Hinweises auf die Patenterteilung: **07.09.2016**
(21) Anmeldenummer: 02102029.2
(22) Anmeldetag: 11.07.2002
(51) Int. Cl.: B25B 1/18, B25B 5/06

(54) **Spannelement mit hydraulisch betätigten Schiebern**
Clamping element with hydraulically operated sliders
Elément de serrage avec coulisseaux à actionnement hydraulique

(30) Priorität: 01.08.2001 DE 10137686
(43) Veröffentlichungstag der Anmeldung: 05.02.2003
(73) Patentinhaber: Ludwig Ehrhardt GmbH, 35321 Laubach (DE)
(72) Erfinder: Kohlert, Rudolf, 63811, Stockstadt (DE)
(74) Vertreter: Tappe, Udo

(56) Entgegenhaltungen:
- EP-A1- 0 344 954
- EP-A1- 0 846 530
- DE-A1- 19 902 596
- DE-U1- 20 100 104
- US-A- 4 356 904
- US-A- 4 953 988
- ANONYM: "Parallel Schieber, Zentrierelement, einfachwirkend mit Federrückzug oder doppeltwirkend, max. Betriebsdruck 500 bar ( H04.307 Ausgabe 9-95)" ROEMHELD PROSPEKT, September 1995 (1995-09), XP002511042

## Beschreibung

Die Erfindung betrifft ein Spannelement zum Spannen von Werkstücken, die bereits in ihrer positionierten Lage aufgenommen sind und bei denen an beliebigen Stellen eine unterstützende Aufnahme erforderlich ist, mit Hilfe von Spannbacken, die an das Werkstück heranfahrbar und festsetzbar sowie auf zwei parallel geführte Schieber aufgesetzt sind, welche in Führungsbahnen gleitend geführt sind.

Ein solches Spannelement ist aus DE 201 00 104 U1 bekannt.

Zum Spannen von Werkstücken werden Spannelemente verwendet, die das Werkstück positioniert festsetzen. Labile und längere Werkstücke bedürfen weiterer Spanneinheiten, mittels derer sie an allen kritischen Punkten Lage bestimmt unterstützt werden. Diese Spannelemente müssen an das Werkstück angelegt werden, nachdem dieses bereits in seiner Position festgesetzt ist. Das Heranführen solcher Spanneinheiten muss so erfolgen, dass das Werkstück an den Stellen an denen die Spanneinheiten zur Anlage kommen, nicht verspannt oder verformt wird. Damit sind an solche Spannelemente hohe Anforderungen gestellt.

Spannelemente werden in der Regel hydraulisch betätigt. Der hydraulische Druck wird so eingeleitet, dass das Spannelement seine Spannbacken aufeinander zu oder voneinander weg bewegt. Unstimmigkeiten in der Hydraulik oder in den Reibungsflächen, die sich auf die beweglichen Teile auswirken, können leicht zu Verspannungen der Werkstücke führen.

Die bekannten Spannelemente erfüllen diese Forderungen nicht in allen Fällen. Meist werden Sonderlösungen, d.h. dem jeweiligen Anwendungsfall angepasste Einheiten, bevorzugt - Prospekt Römheld Spannsysteme H 4.307 Ausgabe 9-95 -. Das führt zu einer Vielzahl von Bauelementen.

Das aus der DE 201 00 104 U1 bekannte Spannelement weißt zwei parallel zueinander geführte und zueinander hin bzw. voneinander weg bewegbare Schieber auf. Das Spannelement ist dabei so ausgebildet, dass die Schieben voneinander entkoppelt, also unabhängig voneinander ansteuerbar sind. Eine zusätzliche Unterstützung eines bereits gespannten Werkstücks ist damit nicht möglich.

Es ist daher Aufgabe der Erfindung ein Spannelement so zu gestalten, dass es universell einsetzbar ist, sich selbsttätig allen Gegebenheiten anpasst und darüber hinaus im Spannzustand, unabhängig von äußeren Einflüssen, wie z.B. Druckabfall in der Leitung, seine Spannstellung beibehält. Darüber hinaus sollen labile Stellen an den unterschiedlichsten Werkstücken, mit einem Element stabilisiert werden.

Zur Lösung dieses Problems ist das erfindungsgemäße Spannelement durch folgende Merkmale gekennzeichnet:
a) die Führungsbahnen sind in Aussparungen des Gehäuses eingelassen,
b) die Krafteinleitung zur Bewegung der Schieber erfolgt über Plungerkolben, die auf die Stirnseiten der Schieber einwirken und damit einen kurzen Hebelarm zwischen Krafteinleitung und Kraftauswirkung bilden,
c) die Plungerkolben sind in Kolbenplatten des Gehäuses angeordnet und werden über den gleichen Hydraulikanschluss beaufschlagt
d) in dem Gehäuse ist unterhalb der Schieber ein senkrecht zur Schieberebene wirkender Kolben eingebracht,
e) die Schieber sind mit einer Ausnehmung versehen, die keilförmig verläuft,
f) der Kolben ist am Kopf mit einem Keilstück versehen, das in der Ausnehmung der Schieber gleitend geführt ist,
g) im Spannzustand sind die Schieber mit ihren am Werkstück anliegenden Spannbacken festsetzbar, indem der Kolben mit Druck beaufschlagt, nach unten in das Gehäuse gezogen wird und damit das Keilstück an seinem Kopf in die Ausnehmung zieht, diese spreizt und die Schieber in die Führungsflächen der Aussparungen presst.

Der Erfindung liegt somit ein Spannelement mit zwei flexibel beweglichen, parallel angeordneten Schiebern zugrunde auf denen die Spannbacken aufgesetzt sind. Beim Spannvorgang legen sich die Spannbacken positionsflexibel zangenartig an das Werkstück an. Damit wirken zwei gleich große entgegengerichtete Berührungskräfte an zwei gegenüberliegenden Punkten auf das Werkstück ein. Diese beiden Berührungskräfte heben sich in ihrer Wirkung nach dem Prinzip Aktion gleich Reaktion auf und führen damit nicht zu Verformungen oder Verspannungen des Werkstückes.

Die Lösung der Aufgabe ist den kennzeichnenden Merkmalen der Ansprüche zu entnehmen..

In den Fig. Ist die Erfindung näher beschrieben.
- Fig. 1: zeigt die Frontansicht
- Fig. 2: zeigt die Seitenansicht
- Fig. 3: zeigt eine Draufsicht
- Fig. 4: zeigt den Schnitt B-B
- Fig. 5: zeigt den Schnitt A-A

In dem Gehäuse 1 sind zwei parallelgeführte gegenläufige Schieber 2 u. 3 gleitend in Aussparungen 4 u. 5 eingelassen. Die Schieber 2 u. 3 sind im unteren Bereich ihrer Berührungsflächen mit einer schwalbenschwanzförmigen Ausnehmung 6 versehen. Auf den Schiebern 2 u. 3 sind die Spannbacken 7 u. 8 aufgesetzt. Diese Spannbacken sind auswechselbar und somit dem jeweiligen Werkstück anpassbar. Sie können mittels Schrauben 13 und Nutensteinen 14 festgesetzt werden. Die Schieber 2 u. 3 werden hydraulisch angetrieben, und zwar über die Plungerkolben 9 u. 10 zum Spannen und mittels Plungerkolben 11 u. 12 zum Entspannen.

Die Plungerkolben 9 u. 10 sind in den Kolbenplatten 15; 16 so angeordnet, dass die von ihnen ausgehende Kraft unmittelbar an den Stirnseiten 17; 18 der Schieber 2; 3 in diese eingeleitet wird. Damit liegt die Wirkungslinie der Plungerkolben 9;10 für die Schieber 2;3 in den Führungsflächen innerhalb der Aussparungen 4;5. Es wird damit eine reine Längskraft eingeleitet ohne seitliche Momente, dadurch wird die Reibungskraft in den Führungsflächen erheblich vermindert. Die Schieber laufen leichtgängig und gleichmäßig in ihren Führungsflächen und übertragen die Kraft unmittelbar an die Spannstelle 19 und auf das Werkstück 20 ohne diese zu verformen.

Es entstehen am Werkstück 20 gleichgroße entgegengesetzt gerichtete Kräfte nach dem Prinzip Aktion gleich Reaktion. Das sich daraus ergebende Lastmoment - Spannkraft x Hebelarm a - wird von den Führungsflächen innerhalb der Aussparung 4; 5 aufgenommen, wobei die Aussparung 4; 5 mit ihren Führungsflächen in etwa der Gehäuselänge entspricht. Diese relativ großen Führungsflächen tragen dazu bei, dass die Reibungskräfte so gering wie möglich gehalten sind.

In dem Gehäuse 1 ist unterhalb der Aussparung 4;5 ein Kolben 22 zum Festsetzen vorgesehen. Dieser Kolben 22 wird separat angesteuert. Er ist an seinem Kopfende mit einem schwalbenschwanzförmigen Keilstück 23 versehen, das exakt in eine im Schieber 2;3 eingelassene Ausnehmung 6 eingepaßt ist, und zwar so, dass im entspannten Zustand die Schieber 2; 3 an dem Keilstück 23 ohne Berührung vorbeigleiten. Die Führung der Schieber erfolgt an deren Berührungsflächen in den Aussparungen 6. Der Kolben 22 wird über den Hydraulikanschluß 25 beaufschlagt. Seine Rückführung erfolgt mittels ihm zugeordneter Tellerfedern 24. Die Rückstellung kann im Bedarfsfall auch hydraulisch erfolgen.

Zum Spannen sind die Spannbacken 7; 8 auseinandergefahren, so dass das Werkstück 20 zwischen ihnen leicht aufnehmbar ist. Wird der Hydraulikanschluß 21 freigegeben und der Hydraulikanschluß 26 angesteuert, so werden die Plungerkolben 9; 10 beaufschlagt. Damit schieben sich die Schieber 2; 3 mit ihren Spannbacken 7; 8 auf das Werkstück zu. Sobald einer der Spannbacken am Werkstück 20 anliegt, bleibt er infolge des vom Werkstück ausgehenden Widerstandes stehen und es bewegt sich noch der zweite Schieber bis auch sein Spannbacken am Werkstück anliegt. Nunmehr baut sich die Spannkraft gleichmäßig zwischen den Spannbacken auf und setzt das Werkstück fest. Dieses ausgleichende Heranfahren an das Werkstück ist dadurch gegeben, dass beide Schieber 2;3 mit ihren Plungerkolben 9; 10 an dem gleichen Hydraulikanschluß 26 liegen und somit gleichmäßig beaufschlagt sind. Hat sich der Kraftschluß am Werkstück aufgebaut, wird der Kolben 22 über Hydraulikanschluß 25 beaufschlagt. Dieser Kolben wird dabei nach unten in das Gehäuse 1 gezogen. Der als Keilstück 23 ausgebildete Kopf wird in der Ausnehmung 6 herunter gezogen und drückt hierbei auf die Seitenflächen der Ausnehmung 6. Damit werden die Schieber 2; 3 in die Führungsflächen 27;28 der Aussparungen 4; 5 gepreßt und setzen sich fest. Das Spannelement ist so festgesetzt, dass es unabhängig von äusseren Kräften wie auch bei Druckabfall in der Hydraulik in seiner Stellung verharrt und damit selbsthemmend wirkt, dieses wird durch die Ausgestaltung des Keilstücks 23 bewirkt.

Zum Entspannen wird zunächst der Kolben 22 drucklos gemacht und durch seine Tellerfedern 24 wieder in die Ausgangslage gebracht. Damit wird der Anpressdruck für die Schieber in der Ausnehmung 6 aufgehoben. Wird nunmehr der Druck im Hydraulikanschluß 26 freigegeben und gleichzeitig Hydraulikanschluß 21 beaufschlagt, so werden die Plungerkolben 11;12 betätigt und die Schieber 2; 3 in ihre Ausgangsposition zurückgefahren, Das Werkstück 20 ist zur Entnahme freigegeben.

**Bezugszeichen**

| | | |
|---|---|---|
| 1 | Gehäuse | |
| 2 | Schieber | |
| 3 | Schieber | |
| 4 | Aussparung | |
| 5 | Aussparung | |
| 6 | Ausnehmung | |
| 7 | Spannbacken | |
| 8 | Spannbacken | |
| 9 | Plungerkolben spannen | |
| 10 | Plungerkolben spannen | |
| 11 | Plunqerkolben entspannen | |
| 12 | Plungerkolben entspannen | |
| 13 | Schraube | |
| 14 | Nutenstein | |
| 15 | Kolbenplatte | |
| 16 | Kolbenplatte | |
| 17 | Stirnseite | |
| 18 | Stirnseite | |
| 19 | Spannstelle | |
| 20 | Werkstück | |
| 21 | Hydraulikanschluss | |
| 22 | Kolben | |
| 23 | Keilstück | |
| 24 | Tellerfeder | |
| 25 | Hydraulikanschluss | |
| 26 | Hydraulikanschluss | |
| 27 | Führungsfläche | |
| 28 | Führungsfläche | |
| 29 | | |
| 30 | | |

## Patentansprüche

1. Spannelement zum Spannen von Werkstücken (20), die bereits in ihrer positionierten Lage aufgenommen sind und bei denen an beliebigen Stellen eine unterstützende Aufnahme erforderlich ist, mit einem Gehäuse (1) und mit Spannbacken (7, 8), die an das Werkstück (20) heranfahrbar und festsetzbar sowie auf zwei parallel geführte Schieber (2;3) aufgesetzt sind, welche in Führungsbahnen gleitend geführt sind, **dadurch gekennzeichnet, dass**
a) die Führungsbahnen in Aussparungen (4; 5) des Gehäuses (1) eingelassen sind,
b) die Krafteinleitung zur Bewegung der Schieber über Plungerkolben (9; 10), die auf die Stirnseiten (17; 18) der Schieber einwirken und damit einen kurzen Hebelarm zwischen Krafteinleitung und Kraftauswirkung bilden, erfolgt,
c) die Plungerkolben (9; 10) in den Kolbenplatten (15; 16) des Gehäuses (1) angeordnet sind und über den gleichen Hydraulikanschluss beaufschlagt werden,
d) in dem Gehäuse (1) unterhalb der Schieber (2; 3) ein senkrecht zur Schieberebene wirkender Kolben (22) eingebracht ist,
e) die Schieber (2; 3) mit einer Ausnehmung (6) versehen sind, die jeweils keilförmig verläuft,
f) der Kolben (22) am Kopf mit einem Keilstück (23) versehen ist, das in der Ausnehmung (6) der Schieber gleitend geführt ist,
g) im Spannzustand die Schieber (2; 3) mit ihren am Werkstück anliegenden Spannbacken (7; 8) festsetzbar sind, indem der Kolben (22) mit Druck beaufschlagt, nach unten in das Gehäuse (1) gezogen wird und damit das Keilstück (23) an seinem Kopf in die Ausnehmungen (6) zieht, die Schieber (2; 3) spreizt und sie in die Führungsflächen (27;28) der Aussparungen (4; 5) presst.

2. Spannelement nach Anspruch 1, **dadurch gekennzeichnet, dass** die Schieber (2; 3) mit auswechselbaren, aufsetzbaren Spannbacken (7; 8) bestückt sind.

3. Spannelement nach Anspruch 1 oder 2, **dadurch gekennzeichnet, dass** das Keilstück (23) so ausgebildet ist, dass nach dem Spannen die Schieber (2; 3) selbsthemmend festgesetzt sind.

4. Spannelement nach einem der Ansprüche 1 bis 3, **dadurch gekennzeichnet, dass** die Schieber (2; 3) mit ihren Spannbacken (7; 8) mit einer gleichmäßig auf sie einwirkenden Kraft an das Werkstück heranfahrbar sind und auf das Werkstück eine beidseitig gleichmäßige Kraft einwirken lassen, die das Werkstück in seiner Position unverändert festsetzt.

## Claims

1. Clamping element for clamping workpieces (20) that are already held in their positioned location and for which a supporting uptake is required at certain places, with a housing (1) and with clamping jaws (7, 8) that can be moved up and fixed onto the workpiece, and are set on two parallel slides (2; 3) that are slidingly guided in guideways, **characterised in that**
a) The guideways are sunk-in in openings (4; 5) of the housing (1),
b) the input force for moving the slides is effected through plunger pistons (9; 10) that act on the front sides (17; 18) of the slides and thereby form a short lever arm between input force and output force,
c) The plunger pistons (9; 10) are located in the piston plates (15; 16) of the housing (1) and are pressurised from the same hydraulic connection,
d) a piston (22) that acts at right angles to the plane of the slides is introduced in the housing (1) underneath the slides (2; 3),
e) the slides (2; 3) are each provided with a recess (6) extending in a wedge-shaped manner,
f) the piston (22) is provided at its head with a wedge (23) that is guided slidingly in the recess (6) of the slides,
g) in the clamped state, the slides (2; 3) can be fixed with their clamping jaws (7; 8) in contact with the workpiece, **in that** pressure is admitted to the piston (22) that is pulled downward into the housing (1), and thereby pulls the wedge (23) at its head into the recesses (6), forces apart the slides (2; 3) and presses them into the guide surfaces (27; 28) of the openings (4; 5).

2. Clamping element according to claim 1, **characterised in that** the slides (2; 3) are equipped with replaceable, attachable clamping jaws (7; 8).

3. Clamping element according to claim 1 or 2, **characterised in that** the wedge (23) is designed such that the slides (2; 3) are fixed in a self-locking manner when clamped.

4. Clamping element according to one of claims 1 to 3, **characterised in that** the slides (2; 3) with their clamping jaws (7; 8) with a force uniformly acting on them are moveable onto the workpiece and cause a force that is uniform on both sides to act on the workpiece, the force fixing the workpiece in its position in an unchanged manner.

## Revendications

1. Élément de serrage à serrer des pièces (20), qui sont reçus déjà en leur position positionnée et dans lesquelles une reprise appuyant est requise à n'importe quels endroits, comprenant un carter (1) et des mâchoires de serrage (7, 8) qui sont aptes à être approché à ladite pièce (20) et fixé et qui sont également placées sur deux curseurs (2 ; 3) guidés en parallèle, qui sont guidés de manière glissante dans des voies de guidage,
**caractérisé en ce**
a) **que** lesdites voies de guidage sont encastrées dans des évidements (4 ; 5) dudit carter (1),
b) **que** l'introduction de la force pour le mouvement desdits curseurs se fait via des pistons plongeurs (9 ; 10), qui agissent sur lesdites faces (17 ; 18) desdits curseurs en constituant ainsi un court levier entre l'introduction de la force et le point d'effet de la force,
c) **que** lesdits pistons plongeurs (9 ; 10) sont disposés dans les plaques de piston (15 ; 16) dudit carter (1) et soumis à l'application via le même connecteur hydraulique,
d) **qu'**un piston (22) est inséré dans ledit carter (1) au-dessous desdits curseurs (2 ; 3), qui agit en sens orthogonal par rapport au niveau desdits curseurs,
e) **que** lesdits curseurs (2 ; 3) sont dotés d'un évidement (6) respectif, qui s'étend en coin,
f) **que** ledit piston (22) este pourvu d'une pièce en coin (23) à sa tête, qui est guidé de façon glissante dans ledit évidement (6) desdits curseurs,
g) **qu'**en état serré, lesdits curseurs (2 ;3) sont apte à être arrêté par leurs mâchoires de serrage (7 ; 8) portant contre ladite pièce, par application d'une pression audit piston (22), en tirant ledit piston en bas dans ledit carter (1) et ainsi tirant ladite pièce en coin (23) par sa tête dans lesdits évidements (6), en écartant lesdits curseurs et en pressant les curseurs dans les surfaces de guidage (27 ; 28) desdits évidements 4 ; 5).

2. Élément de serrage selon la revendication 1, **caractérisé en ce que** lesdits curseurs (2 ; 3) sont dotés des mâchoires de serrage (7 ; 8) échangeables et place ables.

3. Élément de serrage selon la revendication 1 ou 2, **caractérisé en ce que** ladite pièce en coin (23) est configurée d'une telle façon, que lesdits curseurs (2 ; 3) soient arrêtés de manière autobloquante après le serrage.

4. Élément de serrage selon une quelconque des revendications 1 à 3, **caractérisé en ce que** lesdits curseurs (2 ; 3) avec leurs mâchoires de serrage (7 ; 8) sont aptes à être approché à ladite pièce par une force agissante uniformément sur les curseurs, en laissant une force uniforme agir des deux côtes sur ladite pièce, à cette force arrêtant ladite pièce en sa position inchangée.
